# FASCICULE DE BREVET EUROPEEN

(11) **EP 0 067 120 B1**
(45) Date de publication et mention de la délivrance du brevet: **02.09.1987**
(21) Numéro de dépôt: 82810207.9
(22) Date de dépôt: 17.05.1982
(51) Int. Cl.: G04B 39/02, G04B 37/05, G04B 45/00, G04B 37/16

(54) **Boîte de montre**
Uhrgehäuse
Watch case

(30) Priorité: 01.06.1981 CH 3557/81
(43) Date de publication de la demande: 15.12.1982
(73) Titulaire: Montres Rado S.A., 2543 Lengnau b. Biel (CH)
(72) Inventeur: Gogniat, Paul, CH-2504 Bienne (CH)
(74) Mandataire: Gresset, Jean

## Description

La présente invention concerne une boîte de montre, et elle se rapporte plus précisément aux moyens de fixation de la glace à la partie supérieure de la carrure d'une boîte de montre.

On connait à l'heure actuelle un certain nombre de dispositifs qui permettent de fixer de manière étanche et amovible une glace plane à la partie supérieure de la carrure, cette glace s'étendant au moins sur une portion de sa périphérie jusqu'au bord même de la carrure, sur lequel elle repose par sa face inférieure.

Par exemple, le brevet suisse CH-A-592 911 décrit une boîte de montre étanche, de forme rectangulaire, dans laquelle la glace est maintenue par deux coulisses parallèles formées sur deux côtés opposés de la boîte. Ces coulisses forment des angles dièdres dont la surface supérieure vient s'appuyer contre la tranche oblique de la glace. Au moment du montage, un joint d'étanchéité positionné par un réhaut est placé dans l'ouverture supérieure de la carrure puis la glace est engagée latéralement dans les coulisses. Pendant le mouvement d'engagement latéral de la glace, le joint d'étanchéité est progressivement comprimé. Il exerce ensuite sur la glace une pression axiale qui la plaque fermement contre la surface supérieure des coulisses.

Cette disposition présente toutefois un certain nombre de désavantages, dont celui de risquer de provoquer une déterioration ou un déplacement du joint au moment où l'on fait glisser sur lui la glace, en appuyant sur elle pour l'engager dans les coulisses. Cette difficulté a été résolue dans un autre type de boîte de montre, décrite dans la demande de brevet EP-A-0 006 077 au nom de la demanderesse, dans laquelle la glace est prise, sur deux côtés opposés, dans des parties saillantes de la boîte, entre lesquelles elle est engagée par le dessus, en comprimant un joint d'étanchéité, puis retenue par des goupilles cylindriques introduites latéralement dans des passages correspondants formés par moitié dans la boîte et par moitié dans la tranche de la glace.

Dans une autre solution décrite dans la demande de brevet EP-A-0 015 242 au nom de la demanderesse, la glace, biseautée, est engagée latéralement dans une queue d'aigle que comporte la carrure. Elle est ensuite bloquée lors du montage du fond, par pression de ce dernier contre un joint d'étanchéité en contact avec la glace. Cette pression a pour effet de maintenir les biseaux de la glace en appui contre les flancs de la queue d'aigle.

Ces différentes solutions ont en commun le fait que la tranche de la glace participe à sa fixation sur la carrure, ce qui limite à l'évidence leur possibilité d'utilisation avec des glaces très minces, d'une épaisseur comprise entre 0,5 et 0,8 mm par exemple.

Du fait que dans ces solutions, la boîte retient la glace par sa tranche, le joint d'étanchéité à l'état assemblé de la boîte est toujours décalé radialement et vers l'intérieur par rapport à la surface de contact entre la glace et les organes de fixation. Ce décalage ne pose pas de problème avec des glaces relativement épaisses et rigides, mais la contrainte de flexion qu'il engendre peut imposer à des glaces très minces une déformation à l'endroit des surfaces de contact se traduisant par une mauvaise étanchéité zu niveau des bords de la glace non munis d'organes de fixation.

C'est pourquoi l'objet de l'invention est de proposer une nouvelle structure de boîte de montre du type susmentionné, dans laquelle la glace peut être engagée latéralement dans des organes de fixation formant des rainures et dans laquelle la glace est maintenue non pas par sa tranche mais par sa face supérieure, cette structure étant particulièrement bien adaptée à la fixation de glaces très minces, et à la protection contre les chocs de leurs zones vulnérables, comme par exemple leurs coins lorsqu'il s'agit de glaces de forme polygonale.

On connaît certes déjà, par le brevet FR-A-1 214 293, une boîte dans laquelle la glace comporte un bord annulaire engagé sous un épaulement de la carrure. Cet épaulement recouvre le bord sur tout le tour. La glace est serrée contre l'épaulement par la force qu'exerce le fond sur un cercle d'engageage, un joint d'étanchéité étant intercalé entre ce dernier et la glace. La solution décrite implique nécessairement l'usage d'un verre organique et conduit à une montre épaisse.

L'invention sera bien comprise à la lecture de la description suivante, faite en référence aux dessins joints, parmi lesquels:
- la figure 1 est une vue de dessus d'une boîte de montre selon un premier mode de réalisation de l'invention;
- la figure 2 est une vue en coupe selon la ligne 11-11 de la boîte de la figure 1;
- les figures 3 et 4 représentent de façon analogue à celle de la figure 1 deux autres modes de réalisation de l'invention.

Comme on le voit dans la figure 1, la boîte de montre 1 comporte notamment une glace 2 de faible épaisseur, par exemple en saphir, montée à la partie supérieure de la carrure de manière que des portions 3 de sa périphérie s'étendent jusqu'au bord même de la carrure. Cette glace 2 est assujettie à la carrure au moyen d'organes de fixation 4 formant des rainures dans lesquelles la glace peut être engagée latéralement, dans la direction de la flèche 5 par exemple. Les organes de fixation 4 constituent ici des griffes disposées aux coins de la boîte 1 de forme rectangulaire, et pour protéger la glace, notamment dans l'éventualité d'une chute de la montre sur une surface dure, ils s'étendent latéralement au-delà des bords de la glace 2.

La couple de la figure 2 montre que la rainure pratiquée dans l'organe de fixation 4 est définie par deux surfaces en regard 6 et 7 entre lesquelles est engagée la glace 2. La surface supérieure 6 de la rainure s'appuie contre la face supérieure 8 de la glace 2, par l'intermédiaire d'une pastille de faible épaisseur 9 d'un matériau élastique disposé dans l'intervalle, dont l'effet est d'éviter la rupture de la glace en amortissant des chocs éventuels. L'organe de fixation 4, surplombant la glace 2, la protège également en cas de choc direct.

Un joint d'étanchéité 10 vient s'appliquer contre la face inférieure 11 de la glace 2, mais seulement après que celle-ci ait été engagée dans la rainure. A cet effet, le joint 10 est posé sur une surface d'appui 24 que représente la partie supérieure du cercle d'encageage 12, derrière le réhaut 13. Le cercle d'encageage 12 présente également à sa partie inférieure une surface d'appui 25 qui collabore avec une surface correspondante du fond 14 de telle manière que la mise en place du fond 14 sur la carrure 15, par exemple au moyen de vis 16 provoque une poussée du cercle d'encageage 12 vers la glace 2, dans la direction de la flèche 17, qui assure ainsi une application uniforme du joint 10 contre la face inférieure 11 de la glace 2. De préférence, la zone de contact 18 entre le joint 12 et la glace 2 est située en regard de la zone de contact entre cette glace et la surface supérieure 6 de la rainure, pour n'imposer à la glace à cet endroit qu'une compression axiale et éviter toute déformation des bords de la glace non maintenus par des organes de fixation 4.

De préférence, les organes de liaison 4 sont intégrés à la carrure 15 et ils présentent une portion qui, faisant saillie au-delà des parois latérales de cette dernière, forme des cornes pour la mise en place d'un bracelet au moyen d'une barrette à ressort engagée dans des passages 19.

Pour le montage de la boîte selon l'invention, on comprendra qu'il suffit d'engager la glace 2 dans les rainures des organes de fixation 4 avant le serrage du fond 14 au moyen de vis 16, de manière que le joint 10 ne vienne pas gêner le passage de la glace 2 et qu'aucun effort autre qu'une légère poussée latérale ne doive être appliqué à celle-ci. Ensuite, le fond 14 est serré sur la carrure 15, entraînant le cercle d'encageage 12 et donc le joint 10 vers le haut, contre la glace 2. Compte tenu de la disposition des différentes pièces, une compression importante du joint pourra être ainsi obtenue sans risque de rupture pour la glace.

Dans le mode de réalisation de la figure 3, le fond des rainures des organes de fixation 4, représenté par les lignes en traits discontinus 20, présente un profil en arc de cercle, la glace 2 y étant alors engagée, à partir d'une position d'introduction représentée par les lignes en traits mixtes 21, par une rotation dans le sens de la flèche 22.

A titre de variante, la figure 4 montre une boîte de monte dans laquelle les griffes des figures 1 à 3, disposées aux coins de la boîte, sont remplacées par des glissières rectilignes 23, s'étendant de façon continue entre deux bords opposés de la carrure, selon deux directions Dᵢ, D₂. Ces directions peuvent aussi bien être convergentes, comme indiqué dans la figure, que parallèles.

Bien qu'elle ait été décrite en relation avec quelques modes de réalisation seulement, l'invention est susceptible de nombreuses modifications et variantes qui apparaîtront à l'homme du métier.

## Revendications

1. Boîte de montre comportant une carrure (15) qui comprend des flancs, une face avant, une face arrière et une ouverture la traversant de part en part et débouchant dans lesdites faces, un glace plate (2) obturant ladite ouverture du côté de la face avant, des organes de fixation (4) de la glace à la carrure, un fond (14) obturant ladite ouverture du côté de la face arrière, des moyens de fixation (16) du fond (14) à la carrure (15), un cercle d'encageage (12) logé dans l'ouverture, et au moins un joint d'étanchéité (10), boîte dans laquelle le joint d'étanchéité (10) est intercalé entre le cercle d'encageage (12) et la glace (2) et dans laquelle le fond (14) coopère avec le cercle d'enca- geage (12), par l'intermédiaire du joint d'étanchéité (10), pour maintenir la glace plate (2) en appui contre lesdits organes (4) caractérisée en ce que ces derniers comportent chacun deux bras formant un L, dont l'un, solidaire de la carrure, forme une butée latérale pour la glace plate (2) et coopère avec sa tranche, et dont l'autre s'étend de l'extrémité du premier bras au moins jusqu'au droit du joint d'étanchéité, au-dessus de la face avant de ladite glace plate (2), et forme ainsi une butée empêchant son déplacement vers l'avant.

2. Boîte de montre selon la revendication 1, caractérisé en ce qu'elle est de forme polygonale, à au moins quatre côtés.

3. Boîte de montre selon la revendication 2, caractérisée en ce que la tranche de la glace (2) se trouve dans le prolongement des flancs de la carrure (15).

4. Boîte de montre selon la revendication 3, caractérisée en ce que lesdits organes (4) coopèrent avec la tranche de la glace sur deux côtés opposés et définissent avec la carrure (15) des rainures à l'intérieur desquelles la glace (2) peut se déplacer latéralement, pour la séparer de la carrure (15), en l'absence de pression du joint d'étanchéité (10).

5. Boîte de montre selon la revendication 4, caractérisée en ce que lesdits organes (4) coopèrent avec la tranche de ladite glace (2) au moins à certains angles de la forme polygonale et définissent avec la carrure (15) des rainures à l'intérieur desquelles la glace (2) peut être déplacée en rotation, pour dégager les coins de la glace (2) desdits organes (4), et par là séparer la glace (2) de la carrure (15), en l'absence de pression du joint d'étanchéité (10).

6. Boîte de montre selon l'une des revendications précédentes, caractérisée en ce qu'une pastille (9) de matériau élastique est intercalée entre la surface supérieure des rainures et les portions en regard de la face supérieure de la glace (2).

## Patentansprüche

1. Uhrgehäuse, umfassend einen Formring (15) mit Flanken, einer Vorderseite, einer Rückseite und einer ihn von einer zur andern Seite durchsetzenden Öffnung, die in den genannten Seiten mündet, ein ebenes Uhrglas (2), das die genannte Öffnung auf der Vorderseite verschließt, Organe (4) zum Befestigen des Glases an dem Formring, einen Boden (14), der die genannte Öffnung auf der Rückseite verschließt, Mittel (16) zum Befestigen des Bodens (14) an dem Formring (15), einen Käfigring (12), der in der Öffnung angeordnet ist, und mindestens einen Dichtring (10), bei welchem Gehäuse der Dichtring (10) zwischen dem Käfigring (12) und dem Glas (12) eingebettet ist, und bei dem der Boden (14) mit dem Käfigring (12) über den Dichtring (10) zusammenwirkt zum Halten des ebenen Glases (2) in Anlage an den genannten Organen (4), dadurch gekennzeichnet, daß diese letzteren jeweils zwei, eine L-Form bildende Arme umfassen, deren einer, einstückig ausgebildet mit dem Formring, einen seitlichen Anschlag für das ebene Glas (2) bildet und mit dessen Kante zusammenwirkt, und deren anderen sich von Ende des ersten Armes mindestens bis zur Höhe des Dichtringes oberhalb der Frontseite des genannten ebenen Glases (2) erstreckt und auf diese Weise einen Anschlag bildet, der dessen Verlagerung nach vorn verhindert.

2. Gehäuse nach Anspruch 1, dadurch gekennzeichnet, daß es polygonale'Form mit mindestens vier Seiten aufweist.

3. Uhrgehäuse nach Anspruch 2, dadurch gekennzeichnet, daß die Kante des Glases (2) sich in der Verlängerung der Flanken des Formringes (15) befindet.

4. Uhrgehäuse nach Anspruch 3, dadurch gekennzeichnet, daß die genannten Organe (4) mit der Kante des Glases auf zwei einander gegenüberliegenden Seiten zusammenwirken und mit dem Formring (15) Nuten begrenzen, in deren Inneren sich das Glas (2) seitlich verlagern kann, um es vom Formring (15) bei fehlendem Andruck des Dichtringes (10) zu lösen.

5. Uhrgehäuse nach Anspruch 4, dadurch gekennzeichnet, daß die genannten Organe (4) mit der Kante des genannten Glases (2) an mindestens bestimmten Ecken der polygonalen Form zusammenwirken und mit dem Formring (15) Nuten begrenzen, in deren Innern das Glas (2) sich durch Drehbewegung verlagern kann zum Lösen der Ecken des Glases (2) von den genannten Organen (4) und dadurch Trennen des Glases (2) von dem Formring (15) bei fehlendem Andruck des Dichtringes (10).

6. Uhrgehäuse nach einem der vorangehenden Ansprüche, dadurch gekennzeichnet, daß ein Plättchen (9) aus elastischem Material zwischen der Oberseite der Nuten und den Abschnitten, die der Oberseite des Glases (2) zugekehrt sind, eingebettet ist.

## Claims

1. A watch-case having a middle (15) which comprises flanks, a front face, a back face and a through opening that emerges at opposite ends in said faces, a flat glass (2) obturating said opening at the front face end, members (4) fastening the glass to the middle, a back (14) obturating said opening at the back face end, means (16) fastening the back (14) to the middle (15), a fitting ring (12) housed in the opening, and at least one gasket (10), said gasket (10) being set between the fitting ring (12) and the glass (2) and said back (14) cooperating with the fitting ring (12) via said gasket (10) to press the flat glass (2) against said members (4), characterized in that the latter each have two arms forming an L, one arm which is solid with the middle (15) forming a lateral abutment for the flat glass (2) and cooperating with its edge, the other arm extending from the end of the first arm at least as far as the gasket (10), over the front face of said flat glass (2), thus forming an abutment preventing it from moving away.

2. A watch-case according to claim 1, characterized in that it is of polygonal shape, with at least four sides.

3. A watch-case according to claim 2, characterized in that the edge of the glass (2) is in extension of the flanks of the middle (15).

4. A watch-case according to claim 3, characterized in that said members (4) cooperate wtih the edge of the glass on two opposite sides and define with the middle (15) grooves inside which the glass (2) may move laterally, to separate it from the middle (15), in the absence of pressure from the gasket (10).

5. A watch-case according to claim 4, characterized in that said members cooperate with the edge of said glass (2) at least at certain angles of the polygonal shape and define with the middle (15) grooves inside which the glass (2) may be rotated to release the corners of the glass (2) from said members (4) and thus separate the glass (2) from the middle (15), in the-absence of pressure from the gasket (24).

6. A watch-case according to any one of claims 4 and 5, characterized in that a piece (9) of elastic material is set between the upper surface of the grooves and the facing portions of the upper face of the glass (2).
